# EUROPÄISCHE PATENTSCHRIFT

(11) **EP 3 465 848 B1**
(45) Veröffentlichungstag und Bekanntmachung des Hinweises auf die Patenterteilung: **30.08.2023**
(21) Anmeldenummer: 17725236.8
(22) Anmeldetag: 23.05.2017
(51) Int. Cl.: H01T 2/02, H01T 4/10, H01T 15/00

(54) **ÜBERSPANNUNGSSCHUTZSYSTEM FÜR EIN EIN- ODER MEHRPHASIGES STROMVERSORGUNGSNETZ**
OVER-VOLTAGE PROTECTION SYSTEM FOR A SINGLE OR MULTI-PHASE CURRENT SUPPLY GRID
SYSTÈME DE PROTECTION CONTRE LES SURTENSIONS POUR UN RÉSEAU ÉLECTRIQUE MONO- OU POLYPHASÉ

(30) Priorität: 31.05.2016 DE 102016006668
(43) Veröffentlichungstag der Anmeldung: 10.04.2019
(73) Patentinhaber: DEHN SE, 92318 Neumarkt i.d. OPf. (DE)
(72) Erfinder: STRANGFELD, Uwe, 90478 Nürnberg (DE)
(74) Vertreter: Isarpatent
(86) Internationale Anmeldenummer: PCT/EP2017/062324
(87) Internationale Veröffentlichungsnummer: WO 2017/207328

(56) Entgegenhaltungen:
- WO-A1-03/056670
- US-A1- 2009 154 044

## Beschreibung

Die Erfindung betrifft ein Überspannungsschutzsystem für ein ein- oder mehrphasiges Stromversorgungsnetz, bestehend aus mindestens zwei parallel geschalteten, jeweils getriggerten Funkenstrecken, wobei die Funkenstrecken zwei Hauptelektroden und eine Zündelektrode aufweisen, welche über eine Ansteuerung mit einer der Hauptelektroden in Verbindung steht, gemäß Oberbegriff des Anspruchs 1.

Aus der EP 1 461 852 B1 ist ein mehrphasiges Überspannungsschutzsystem für ein mehrphasiges Stromversorgungsnetz mit mindestens zwei Überspannungsschutzelementen vorbekannt. In jedem Leitungszweig des Stromversorgungsnetzes ist gemäß dieser Lösung ein Überspannungsschutzelement angeordnet, wobei die einzelnen Überspannungsschutzelemente eine erste und eine zweite Elektrode sowie eine zwischen den beiden Elektroden wirksame Funkenstrecke aufweisen. Alle vorgenannten Überspannungsschutzelemente sind in einem gemeinsamen Gehäuse angeordnet.

Die einzelnen Überspannungsschutzelemente sind derart miteinander gekoppelt, dass beim Zünden eines Überspannungsschutzelements alle anderen Überspannungsschutzelemente gleichzeitig gezündet werden. Diesbezüglich sind die Elektroden der einzelnen Überspannungsschutzelemente so zueinander angeordnet, dass beim Zünden der Funkenstrecke eines Überspannungsschutzelements durch das dann vorhandene Plasma die Durchschlag-Funkenstrecke der anderen Überspannungsschutzelemente ebenfalls zündet. Die einzelnen Elektroden sind koaxial zueinander befindlich.

Weiterhin ist eine zentrale Zündhilfe vorgesehen, mit der alle Überspannungsschutzelemente verbunden sind.

Die zentrale Zündhilfe ist durch eine zentrale Zündelektrode und eine mit der Zündelektrode verbundene, zentrale Zündschaltung realisiert.

Mit der vorbekannten Lösung soll der notwendige Schutzpegel zwischen allen Leitungszweigen sichergestellt sein und eine einfache konstruktive Lösung geschaffen werden.

Durch den Aufbau aller Funkenstrecken in einem gemeinsamen Gehäuse werden grundsätzlich alle Funkenstrecken gezündet, und zwar auch dann, wenn an parallelen Phasen an sich keine Überspannung auftritt. Die Leistungsfähigkeit der einzelnen Schutzpfade ist daher stark abgesenkt. Die Zündung aller Funkenstrecken erfolgt zudem relativ langsam, da das Lichtbogenplasma in der gemeinsamen Kapselung diese vollständig füllen muss, bevor die entsprechenden Pfade der Funkenstrecken ansprechen. Bei einer sogenannten 3+1-Verschaltung kann daher kein niedriger Schutzpegel sichergestellt werden.

Aus der DE 404 870 ist eine Anordnung von Funkenstrecken, dort als Luftleerspannungssicherungen bezeichnet, vorbekannt, wobei die Funkenstrecken Hilfselektroden aufweisen.

Die Hilfselektroden sind direkt oder indirekt miteinander verbunden, so dass eine zugeführte Spannung eine zweite, parallel geschaltete Funkenstrecke zum Ansprechen bringt. Auch dort gilt es, die parallele Ableiteranordnung gleichzeitig zu zünden.

Die Ableiter selbst sind entweder ungetriggert ausgeführt oder besitzen im Ableitzweig eine Induktivität, die einen Impuls für den parallel geschalteten Ableiter generiert. Die entsprechende Induktivität, ausgebildet als Spule, muss entsprechend stoßstromfest ausgeführt werden.

Hierdurch ergibt sich der Nachteil der festen Potentialanbindung der Hilfselektroden sowie die notwendige Stoßstromfestigkeit der eingesetzten Spulen bzw. Induktivitäten. Diese Induktivitäten erhöhen darüber hinaus den Spannungsabfall über dem Ableiter. Bei entsprechender direkter Potentialanbindung zünden die Ableiter gemäß DE 404 870 grundsätzlich gleichzeitig, und zwar unabhängig von der Höhe der jeweils anliegenden Überspannung.

Grundsätzlich beschränken die maximalen Baugrößen, die Materialbelastbarkeiten sowie die speziellen Anforderungsprofile die Stoßstrom- und Blitzstrombelastbarkeiten von Funkenstrecken. Insofern lässt sich durch die Parallelschaltung von Funkenstrecken das Ableitvermögen erhöhen.

Werden getriggerte Funkenstrecken parallel geschalten, wird eine erste Funkenstrecke gezündet, wenn eine Überspannung einen bestimmten Ansprechwert überschreitet. Der Ansprechwert wird über eine Ansteuerung im Zündhilfskreis und bezogen auf eine durch den Abstand einer Zündelektrode zur Hauptelektrode vorgegebenen Zündspannung eingestellt. Bei Zündung bildet sich in der betreffenden Funkenstrecke ein Lichtbogen aus. Die Ansteuerung über die Zündelektrode wird in diesem Fall stromlos.

Eine parallel geschaltete Funkenstrecke wird erst dann gezündet, wenn die Spannung des Gesamtlichtbogens der zunächst betrachteten primären Funkenstrecke die eingestellte Ansprechspannung der zweiten Funkenstrecke erreicht.

Eine ausreichend hohe Spannung des Gesamtlichtbogens kann durch verschiedene Maßnahmen erreicht werden. Diesbezüglich kommen entweder spezielle Funkenstrecken mit sehr hoher Bogenspannung zum Einsatz oder es muss durch eine Induktivität im Ableiterzweig eine Spannung erzeugt werden, die sich zur Bogenspannung der Funkenstrecke addiert und somit die notwendige Gesamtspannung zum Zünden der zweiten Funkenstrecke erreicht.

Wird wie im eingangs geschilderten Stand der Technik eine Verbindung zwischen den Zünd- und Hilfselektroden vorgenommen, ist es möglich, beide Funkenstrecken auch ohne Verwendung spezieller Funkenstrecken mit hoher Bogenspannung zu zünden. Wird eine erste Funkenstrecke wie geschildert gezündet, zündet auch die zweite, parallel geschaltete Funkenstrecke sofort durch. Aufgrund der Verbindung der beiden Zünd- und Hilfselektroden muss die Ansteuerung der zweiten Funkenstrecke nicht separat aktiviert werden. Unabhängig von der Impulsstromstärke zünden alle parallel geschalteten Funkenstrecken gleichzeitig, so dass auch eine Alterung beider Funkenstrecken eintritt.

Aus dem Vorgenannten ist es daher Aufgabe der Erfindung, ein weiterententwickeltes Überspannungsschutzsystem für ein- oder mehrphasige Stromversorgungsnetze anzugeben, welches aus mindestens zwei parallel geschalteten, jeweils getriggerten Funkenstrecken besteht, wobei die Funkenstrecken zwei Hauptelektroden und eine Zündelektrode aufweisen. Gemäß der Aufgabenstellung der Erfindung soll eine Zündung der parallel geschalteten Funkenstrecke(n) nur im Bedarfsfall bei hohen Belastungen erfolgen. Damit soll eine unerwünschte Alterung der ansonsten zwangsweise mitgezündeten Funkenstrecken wirksam verhindert werden.

Die Lösung der Aufgabe der Erfindung erfolgt mit der Merkmalskombination des Patentanspruchs 1, 3 bzw. 4.

Erfindungsgemäß wird ein gezieltes, bedarfsweises Zuschalten einer weiteren der parallel geschalteten Funkenstrecken dadurch erreicht, dass die Zündelektroden der Funkenstrecken über ein spannungsabhängiges Schaltelement verbunden sind.

Hierdurch zündet die weitere Funkenstrecke nur dann, wenn der Ansprechwert aus der Reihenschaltung aus spannungsabhängigem Schaltelement und der Zündstrecke der Zündelektrode der weiteren Funkenstrecke erreicht ist.

Als spannungsabhängiges Schaltelement kann insbesondere ein Gasentladungsableiter oder ein Thyristor eingesetzt werden.

Durch die Parameter der jeweils einzusetzenden Gasentladungsableiter oder Thyristoren, ist das Ansprechen der weiteren, parallel geschalteten Funkenstrecke in einem weiten Bereich einstell- und vorgebbar Durch die Verbindung der Zündelektroden der parallel geschalteten Funkenstrecken über das erwähnte spannungsabhängige Schaltelement findet quasi eine Entkopplung der Zündelektroden und eine Einstellung der Ansprechspannung statt, so dass, wie bereits dargelegt, parallel geschaltete Funkenstrecke nur im Bedarfsfall bei hohen Belastungen, d.h. hohen Impulsströmen gezündet werden. Dadurch kann der Verschleiß der Funkenstrecken, die im Überspannungsschutzsystem eingesetzt werden, insgesamt reduziert werden.

In Weiterbildung der Erfindung ist für einen Betrieb in mehrphasigen Netzen für jede Phase mindestens eine getriggerte Funkenstrecke ausgebildet, wobei die Zündelektroden jeder Funkenstrecke jeder Phase untereinander über ein spannungsabhängiges Schaltelement verbunden sind, derart, dass phasenverschiebungsbedingte Wiederzündungen der Funkenstrecken vermieden werden können.

Bei einem dreiphasigen Netz ist für jede Phase eine getriggerte Funkenstrecke vorgesehen und es sind die Zündelektroden der Funkenstrecken untereinander über je ein spannungsabhängiges Schaltelement verbunden.

Zur wahlweisen Erhöhung des Gesamtableitvermögens ist für jede Phase eine Parallelschaltung von drei getriggerten Funkenstrecken mit jeweils untereinander über je ein spannungsabhängiges Schaltelement verbundenen Zündelektroden einsetzbar.

Die Erfindung sollnachstehend anhand von Ausführungsbeispielen sowie von Figuren näher erläutert werden.

Hierbei zeigen:
- Fig. 1: ein Prinzipschaltbild der Parallelschaltung von zwei Funkenstrecken FS1 und FS2 mit Zündelektroden, welche durch ein Steuerelement C, z.B. einen Gasentladungsableiter oder einen Thyristor, verbunden sind;
- Fig. 2: eine Darstellung einer Lösung eines Überspannungsschutzsystems für den Einsatz im Drehstromnetz, ebenfalls unter Nutzung der Verbindung der Zündelektroden der Funkenstrecken über spannungsabhängige Schaltelemente C, und
- Fig. 3: ein Prinzipschaltbild der Anordnung von Funkenstrecken gemäß Fig. 2 als gruppenweise Parallelschaltung, wobei jede Gruppe mit einer der Phasen L1, L2 oder L3 verbunden ist.

Gemäß der Darstellung nach Fig. 1 wird zunächst von zwei parallel geschalteten Funkenstrecke FS1 und FS2 ausgegangen.

Die Funkenstrecken weisen zwei gegenüberliegende Hauptelektroden sowie eine Zünd- bzw. Triggerelektrode auf.

Die Funkenstrecke FS1 wird dann gezündet, wenn eine anliegende Überspannung einen bestimmten Ansprechwert überschreitet.

Dieser Ansprechwert wird über die Ansteuerung A und die Zündspannung U2 eingestellt. In diesem Fall bildet sich in der Funkenstrecke FS1 ein Lichtbogen aus.

Die Spannung des Gesamtlichtbogens der durchgezündeten Funkenstrecke FS1 setzt sich aus Teilspannungen U1 und U2 zusammen.

Die Funkenstrecke FS2 mit dort vorgesehener Ansteuerung B zündet erst dann durch, wenn die Spannung U2 an der ersten Funkenstrecke FS1 so hoch ist, dass der Ansprechwert der Reihenschaltung aus dem spannungsabhängigen Schaltelement C, z.B. einem Gasentladungsableiter und der Zündstrecke U4 der Funkenstrecke FS2, die z.B. als Gleitstrecke ausgebildet sein kann, erreicht wurde.

Durch den beispielhaften Einsatz eines Gasentladungsableiters als Schaltelement C mit entsprechender Ansprechspannung lässt sich daher der Zündpegel der parallelen Funkenstrecke FS2 in weitem Rahmen einstellen.

Durch Einsatz des Schaltelements C werden die parallel geschalteten Funkenstrecke FS2 lediglich belastungsabhängig zugeschalten.

Ein energiereicher Blitzstoßstrom bewirkt einen Lichtbogen mit hoher Lichtbogenspannung in der Funkenstrecke FS1. Dies wiederum bewirkt eine hohe Lichtbogenteilspannung U2. Erst dann, wenn diese einen bestimmten Wert übersteigt, wird über das Schaltelement C die parallele Funkenstrecke FS2 gezündet. Damit teilt sich der energiereiche Blitzstoßstrom auf die parallel geschalteten FS1 und FS2 auf. Dieses vorstehend erläuterte Grundprinzip ist auf weitere Parallelschaltungen zusätzlicher Funkenstrecken erweiterbar.

Bei der Prinzipdarstellung nach Fig. 2 wird von einer Anordnung mehrerer Funkenstrecken FS1 bis FS3 für ein Drehstromnetz ausgegangen.

Ziel ist es, die Funkenstrecken nicht parallel zu betreiben, sondern getrennt an den einzelnen Phasen.

Auch bei dem Ausführungsbeispiel nach Fig. 2 erfolgt durch die Schaltelemente C eine Entkopplung der Trigger- bzw. Zündpotentiale der Funkenstrecken FS1, FS2 und FS3.

Ohne die erfindungsgemäße Entkopplung der Triggerpotentiale durch das spannungsabhängige Schaltelement würden mit hoher Wahrscheinlichkeit alle Funkenstrecken im Falle eines Überspannungsereignisses gezündet.

Eine Lichtbogenlöschung ist nur dann erfolgreich vollzogen, wenn die betreffenden Schaltstrecken der wiederkehrenden Spannung ohne Wiederzündung standzuhalten vermögen. Im Augenblick des Stromnulldurchgangs ist die Leistungszufuhr für den Lichtbogen zwar unterbrochen, allerdings ist die Funkenstrecke, insbesondere der Lichtbogenbrennraum, noch immer mit heißem, hochleitfähigem Plasma gefüllt.

Würde man die Zünd- bzw. Triggerpotentiale nicht entkoppeln, käme es aufgrund der niedrigen Ansprechspannung U2L1, U2L2 oder U2L3 und der im Drehstromnetz vorhandenen Phasenverschiebung zu Wiederzündungen der jeweiligen Funkenstrecken.

Durch die in der Figur gezeigte Verbindung der Zündelektroden der Funkenstrecken FS1 bis FS3 über die spannungsabhängigen Schaltelemente C wird das ansonsten auftretende Wiederzünden bzw. die Gefahr eines Wiederzündens reduziert.

Die erfindungsgemäße quasi gesteuerte Kopplung der Zünd- oder Triggerpotentiale schafft die Möglichkeit, die notwendige maximale Blitzstoßstromfestigkeit der eingesetzten einzelnen Funkenstrecken FS1 bis FS3 zu reduzieren, da ein großer Gesamtblitzstoßstrom sich sowohl im Einphasen- als auch Mehrphasensystem gleichmäßig auf die einzelnen Funkenstrecken aufteilt. Hierdurch können kostengünstigere Funkenstrecken zur Anwendung kommen.

Neben der Möglichkeit, ein mehrpolig ausgeführtes Überspannungsschutzsystem einpolig zu betreiben, damit die parallel geschalteten Funkenstrecken sehr hohe Blitzstoßströme ableiten können, kann, wie in der Fig. 3 dargestellt, auch eine Parallelschaltung von drei Funkenstrecken FS1 bis FS3 mit entsprechend ausgeführter Kopplung über ein spannungsabhängiges Schaltelement als Gruppe zum Einsatz in dreiphasigen Netzen kommen.

Gemäß der Darstellung nach Fig. 3 liegt eine Gruppe mit drei parallel geschalteten Funkenstrecken mit jeweils über ein spannungsabhängiges Schaltelement verbundenen Zündelektroden (Gruppe G1) an L1. Die Gruppe G2 liegt an L2 und die Gruppe G3 an L3.

Das erfindungsgemäße Überspannungsschutzsystem bietet im Vergleich zum Stand der Technik zusammengefasst folgende Vorteile. Die Trennung der Zünd- und Triggerpotentiale über ein spannungsabhängiges Schaltelement in einem Dreiphasensystem vermeidet ein Wiederzünden einer der Funkenstrecken, die eigentlich ihren Lichtbogen bereits gelöscht hatte. Grundsätzlich brennen bei gleichzeitiger Zündung aller Funkenstrecken in einem Dreiphasensystem Lichtbögen in den entsprechenden Lichtbogenkammern. Die zeitliche Verschiebung der Phasen bewirkt, dass immer zwei der Funkenstrecken direkt unter Spannung stehen und somit die notwendigen Potentiale vorhanden sind, was ohne die erfindungsgemäße Lehre zu einem Wiederzünden führt.

Durch das Entkoppeln der Zündelektroden der Funkenstrecken über spannungsabhängige Schaltelemente ist sichergestellt, dass eine Funkenstrecke nur dann anspricht, wenn auch tatsächlich an ihr eine abzuleitende Überspannung auftritt. Ein unnötiges Zünden von Funkenstrecken mit sich daraus ergebendem Elektrodenabbrand bzw. Verschmutzung der Isolationsstrecken, wird vermieden, so dass sich insgesamt die Lebensdauer der eingesetzten Funkenstrecken als Überspannungsableiter erhöht.

Da Funkenstrecken die höchste Leistungsfähigkeit dann aufweisen, wenn sie einzeln betrieben und optimiert werden können, ist es von Vorteil, in einer Parallelschaltung die entsprechenden Funkenstrecken räumlich zu trennen und die Dimensionierung der Funkenstrecken je nach geplantem Einsatz vorzunehmen. So ist beispielsweise eine hohe Lichtbogenspannung für eine hohe Leistungsfähigkeit bei Netzfunkenstrecken vorteilhaft. Funkenstrecken, die zwischen N und PE eines Netzes eingesetzt werden, weisen hingegen eine extrem kleine Lichtbogenspannung auf. Funkenstrecken mit diesen an sich unterschiedlichen Eigenschaften können kombiniert werden, wobei ein derartiges vorkonfektioniertes Überspannungsschutzsystem ausgeliefert und vor Ort entsprechend den örtlichen Einspeisegegebenheiten verschaltet werden kann. Der Hersteller der entsprechenden Überspannungsschutzsysteme liefert eine diesbezügliche Anleitung mit, wie die Einspeiseklemmen zu verdrahten sind, wenn z.B. ein Drei-Phasen-, ein Zwei-Phasen- oder ein Ein-Phasennetz vorhanden ist. Durch entsprechendes Brücken der Klemmen werden alle Strompfade versorgt.

Durch Brücken der Phasen durch die Monteure vor Ort in Ein- oder Zwei-Phasennetzen werden die Phasen des Überspannungsschutzsystems, welches normalerweise direkt hinter den Einspeiseklemmen angeordnet wird, parallel geschalten. Die erfindungsgemäße gesteuerte Kopplung der Zünd- bzw. Triggerpotentiale schafft die Möglichkeit, die erwähnte maximale Blitzstromfestigkeit der einzelnen Funkenstrecken zu reduzieren, wobei sich ein großer Gesamtblitzstoßstrom gleichmäßig auf die einzelnen Funkenstrecken aufteilen kann.

## Patentansprüche

1. Überspannungsschutzsystem für ein ein- oder mehrphasiges Stromversorgungsnetz, bestehend aus zwei parallel geschalteten, jeweils getriggerten Funkenstrecken (FS1; FS2), wobei die Funkenstrecken (FS1; FS2) jeweils zwei Hauptelektroden und eine Zündelektrode aufweisen, welche über eine jeweilige Ansteuerung (A; B) mit einer der Hauptelektroden in Verbindung steht,
**dadurch gekennzeichnet, dass**
für ein gezieltes, bedarfsweises Zuschalten einer weiteren Funkenstrecke (FS2) der zwei parallel geschalteten Funkenstrecken (FS1; FS2) die Zündelektroden der Funkenstrecken (FS1; FS2) über ein spannungsabhängiges Schaltelement (C) verbunden sind, derart, dass die weitere Funkenstrecke (FS2) dann zündet, wenn der Ansprechwert aus der Reihenschaltung aus dem spannungsabhängigem Schaltelement (C) und der Zündstrecke (U4) der Zündelektrode der weiteren Funkenstrecke (FS2) erreicht ist.

2. Überspannungsschutzsystem nach Anspruch 1, **dadurch gekennzeichnet, dass** das spannungsabhängige Schaltelement (C) als Gasentladungsableiter oder Thyristor ausgebildet ist.

3. Überspannungsschutzsystem für ein dreiphasiges Stromversorgungsnetz mit drei getriggerten Funkenstrecken (FS1 bis FS3), wobei die Funkenstrecken (FS1 bis FS3) jeweils zwei Hauptelektroden und eine Zündelektrode aufweisen, welche über eine jeweilige Ansteuerung (A; B; D) mit einer der Hauptelektroden in Verbindung steht,
**dadurch gekennzeichnet, dass**
für jede Phase eine getriggerte Funkenstrecke (FS1 bis FS3) vorgesehen ist und die Zündelektroden der Funkenstrecken (FS1 bis FS3) untereinander über ein jeweiliges spannungsabhängiges Schaltelement (C) verbunden sind, derart, dass phasenverschiebungsbedingtes Wiederzünden vermieden wird.

4. Überspannungsschutzsystem für ein ein- oder mehrphasiges Stromversorgungsnetz mit getriggerten Funkenstrecken für jede Phase, wobei die Funkenstrecken (FS1 bis FS3) jeweils zwei Hauptelektroden und eine Zündelektrode aufweisen, welche über eine jeweilige Ansteuerung (A; B; D) mit einer der Hauptelektroden in Verbindung steht,
**dadurch gekennzeichnet, dass**
für mindestens eine Phase eine Gruppe (G1; G2; G3) mit einer Parallelschaltung von drei getriggerten Funkenstrecken mit jeweils untereinander über ein jeweiliges spannungsabhängiges Schaltelement (C) verbundenen Zündelektroden eingesetzt ist.

## Claims

1. Overvoltage protection system for a single or multi-phase power supply network, being embodied from two parallel-connected respectively triggered spark gaps (FS1; FS2), wherein the spark gaps (FS1, FS2) in each case comprise two main electrodes and an ignition electrode that is connected to one of the main electrodes via a respective actuation (A; B), **characterised in that**
for a targeted switching as required of a further spark gap (FS2) of the two parallel-connected spark gaps (FS1; FS2) the ignition electrodes of the spark gaps (FS1; FS2) are connected via a voltage-dependent switching element (C) in such a manner that the further spark gap (FS2) then ignites if the response value from the series circuit of the voltage-dependent switching element (C) and the ignition gap (U4) of the ignition electrode of the further spark gap (FS2) is achieved.

2. Overvoltage protection system according to claim 1, **characterised in that** the voltage-dependent switching element (C) is embodied as a gas discharge tube or thyristor.

3. Overvoltage protection system for a three-phase power supply network having three triggered spark gaps (FS1 to FS3), wherein the spark gaps (FS1 to FS3) in each case comprise two main electrodes and an ignition electrode that are connected to one of the main electrodes via a respective actuation (A; B; D),
**characterised in that**
a triggered spark gap (FS1 to FS3) is provided for each phase and the ignition electrodes of the spark gaps (FS1 to FS3) are connected to one another via a respective voltage-dependent switching element (C) in such a manner that phase shift-induced re-ignition is avoided.

4. Overvoltage protection system for a single or multi-phase power supply network having triggered spark gaps for each phase, wherein the spark gaps (FS1 to FS3) in each case comprise two main electrodes and an ignition electrode that is connected to one of the main electrodes via a respective actuation (A; B; D),
**characterised in that**
for at least one phase a group (G1; G2; G3) is used having a parallel circuit of three triggered spark gaps having ignition electrodes that are connected in each case to one another via a respective voltage-dependent switching element (C).

## Revendications

1. Système de protection contre les surtensions pour un réseau d'alimentation électrique monophasé ou polyphasé, constitué de deux éclateurs (FS1; FS2) respectivement déclenchés, montés en parallèle, dans lequel les éclateurs (FS1 ; FS2) comportent respectivement deux électrodes principales et une électrode d'amorçage reliée à l'une des électrodes principales par l'intermédiaire d'une commande (A ; B) respective,
**caractérisé en ce que**
pour une connexion ciblée en fonction des besoins d'un éclateur supplémentaire (FS2) parmi les deux éclateurs (FS1 ; FS2) montés en parallèle, les électrodes d'amorçage des éclateurs (FS1 ; FS2) sont reliées par l'intermédiaire d'un élément de commutation (C) dépendant de la tension, de telle sorte que l'éclateur supplémentaire (FS2) est amorcé lorsque la valeur de seuil du montage en série de l'élément de commutation (C) dépendant de la tension et de l'intervalle d'amorçage (U4) de l'électrode d'amorçage de l'éclateur supplémentaire (FS2) est atteinte.

2. Système de protection contre les surtensions selon la revendication 1, **caractérisé en ce que**
l'élément de commutation (C) dépendant de la tension est réalisé sous la forme d'un éclateur à gaz ou d'un thyristor.

3. Système de protection contre les surtensions pour un réseau d'alimentation électrique triphasé avec trois éclateurs déclenchés (FS1 à FS3), dans lequel les éclateurs (FS1 à FS3) comportent respectivement deux électrodes principales et une électrode d'amorçage reliée à l'une des électrodes principales par l'intermédiaire d'une commande (A ; B ; D) respective, **caractérisé en ce que**
un éclateur déclenché (FS1 à FS3) est prévu pour chaque phase et les électrodes d'amorçage des éclateurs (FS1 à FS3) sont mutuellement reliées par l'intermédiaire d'un élément de commutation (C) respectif dépendant de la tension, de telle sorte que des réamorçages induits par un déphasage sont évités.

4. Système de protection contre les surtensions pour un réseau d'alimentation électrique monophasé ou polyphasé avec des éclateurs déclenchés pour chaque phase, dans lequel les éclateurs (FS1 à FS3) comportent respectivement deux électrodes principales et une électrode d'amorçage reliée à l'une des électrodes principales par l'intermédiaire d'une commande (A; B; D) respective,
**caractérisé en ce que**
pour au moins une phase, un groupe (G1 ; G2 ; G3) avec un montage en parallèle de trois éclateurs déclenchés avec chacune des électrodes d'amorçage mutuellement reliées par l'intermédiaire d'un élément de commutation (C) respectif dépendant de la tension, est inséré.
